# EUROPÄISCHE PATENTSCHRIFT

(11) **EP 1 702 123 B1**
(45) Veröffentlichungstag und Bekanntmachung des Hinweises auf die Patenterteilung: **20.06.2007**
(21) Anmeldenummer: 04820424.2
(22) Anmeldetag: 09.12.2004
(51) Int. Cl.: E05B 15/08, E05B 19/00

(54) **SCHLIESSZYLINDER MIT ZENTRIERSENKE FÜR DIE ZENTRIERUNG DER SCHLÜSSELSPITZE**
CLOSING CYLINDER HAVING A CENTERING SINK FOR CENTERING THE KEY TIP
CYLINDRE DE SERRURE COMPRENANT UN EVIDEMENT DE CENTRAGE PERMETTANT LE CENTRAGE DE LA POINTE DE CLE

(30) Priorität: 09.12.2003 AT 19742003
(43) Veröffentlichungstag der Anmeldung: 20.09.2006
(73) Patentinhaber: EVVA-Werk Spezialerzeugung von Zylinder- und Sicherheitsschlössern Gesellschaft m.b.H. & Co. Kommanditgesellschaft, 1120 Wien (AT)
(72) Erfinder: AMON, Reinhard, A-3722 Straning 38 (AT)
(74) Vertreter: Puchberger, Peter
(86) Internationale Anmeldenummer: PCT/EP2004/014007
(87) Internationale Veröffentlichungsnummer: WO 2005/059281

(56) Entgegenhaltungen:
- EP-A- 1 256 672
- WO-A-01/38674
- DE-C1- 19 635 662
- PATENT ABSTRACTS OF JAPAN Bd. 2002, Nr. 12, 12. Dezember 2002 (2002-12-12) & JP 2002 227466 A (GOAL CO LTD), 14. August 2002 (2002-08-14)

## Beschreibung

Die Erfindung betrifft einen Schließzylinder mit einem Zylinderkern, an dessen Frontfläche im Eintrittsbereich des Schlüsselkanals eine Zentriersenke für die Zentrierung der Schlüsselspitze vorgesehen ist.

Derartige Schließzylinder mit Zentriersenke sind z.B. der AT 003 340 U1 zu entnehmen und seit langer Zeit Stand der Technik. Solche Zentriersenken dienen dazu, den Schlüssel in die richtige Einschubstellung zu bringen, auch bei nicht optimaler Sicht.

Die bekannten Zentriersenken sind üblicherweise konische oder kalottenförmige Fräsungen, die mit ihrer tiefsten Stelle in den Schlüsselkanal führen. Damit wird die Schlüsselspitze in die richtige Höhe des Schlüsselkanals gebracht. Für das Einschieben des Schlüssels in den Schlüsselkanal ist es aber immer noch nötig, den Schlüssel so lange in die senkrechte Stellung zu bewegen, bis das Längsrippenprofil des Schlüssels, bzw. allgemein gesagt die Außenkontur des Schlüsselschaftes, in den Querschnitt des Schlüsselkanals passt.

Bei Schlüsseln und Schlüsselkanälen mit Längsrippenprofilierung ergibt sich das Problem, dass an der Schlüsselspitze relativ scharfkantige Profilelemente vom Schlüssel abstehen und mit den profilmässigen Gegenstücken des Schlüsselkanals in Eingriff kommen. Dadurch wird es erschwert, die richtige senkrechte Stellung des Schlüssels zu finden und der Konsument empfindet dies als Nachteil.

Gemäss vorliegender Erfindung wird dieser Nachteil dadurch behoben, dass zusätzlich zur Zentriersenke am Eintrittsbereich eine Zentriernut vorgesehen ist, die in der Längsmittelebene des Schlüsselkanals liegt, die eine Breite aufweist, die zumindest der maximalen Breite des Schlüsselkanals entspricht und deren maximale Tiefe die Tiefe der Zentriersenke übersteigt.

Weitere vorteilhafte Merkmale der Erfindung sind den Patentansprüchen, der Beschreibung und den Zeichnungen zu entnehmen.

Figur 1 zeigt die Aufsicht auf die Frontfläche eines erfindungsgemässen Zylinderkerns. Fig. 2 ist abgebrochen ein Schnitt nach der Linie II - II in Fig. 1 und Fig. 3 ein abgebrochener Schnitt nach Linie III-III in Fig. 1.

In Fig. 1 ist der Zylinderkern 1 in Aufsicht auf dessen Frontfläche 2 dargestellt. Die Frontfläche 2 wird vom Bund 3 des Zylinderkerns umgeben. Der Zylinderkern ist dafür eingerichtet, in eine Zylinderkernbohrung 11 eines Zylindergehäuses 4 eingesetzt zu werden und um mit dem Schlüssel verdreht zu werden. Die zugehörigen Sperrelemente wie Stiftzuhaltungen etc. sind nicht eingezeichnet, da sie für die vorliegende Erfindung nicht relevant sind.

Der Schlüsselkanal 5 ist bei diesem Ausführungsbeispiel mittig ausgeführt und weist ein Querschnittsprofil mit Rippen und Nuten auf, die im Wesentlichen die Gegenstücke zu den Nuten und Rippen des zugehörigen Schlüssels darstellen.

Da der Schlüsselkanal mittig ist, befindet sich in diesem Ausführungsbeispiel auch die Zentriersenke 6 in mittiger Stellung. Die Zentriersenke ist hier in Frontansicht etwa elliptisch ausgebildet und gemäss Fig. 2 kalottenförmig. Der Zentriersenkengrund 7 ist daher kreisbogenförmig. Zusätzlich zur Zentriersenke 6 ist am Eintrittsbereich eine Zentriernut 8 vorgesehen, die wie der Schlüsselkanal in der Längsmittelebene 9 liegt. Die Zentriernut 8 weist eine Breite auf, die zumindest der Breite des Schlüsselkanals entspricht und in Fig. 1 etwas breiter ausgebildet ist. Die Zentriernut 8 ist mit der Tiefe H tiefer ausgebildet als die Zentriersenke mit der Tiefe T, was insbesondere der Fig. 2 zu entnehmen ist. Die Zentriersenke hat hier ebenfalls einen kreisbogenförmigen Nutengrund 10 und dieser Nutengrund mündet an beiden Enden in die Frontfläche 2 des Zylinderkerns.

Die Wirkung der erfindungsgemässen Merkmale ist dadurch gegeben, dass die Schlüsselspitze beim schrägen Ansetzen auf die Frontfläche des Zylinderkerns vorerst durch die Zentriersenke 6 geführt ist, ohne dass die Schlüsselspitze und deren Längsprofilelemente mit den Längsprofilelementen des Schlüsselkanals in Kontakt treten kann. Erst dann, wenn der Schlüssel in Einschubstellung senkrecht steht, sich also in der Längsmittelebene 9 befindet, kann die Schlüsselspitze weiter nach Innen in die Zentriernut 8 und daraufhin in den Schlüsselkanal 5 gleiten.

Es versteht sich von selbst, dass die Erfindung nicht auf das dargestellte Ausführungsbeispiel beschränkt ist. Der Schlüsselkanal kann auch außermittig im Zylinderkern angeordnet sein, wobei der Schlüsselkanal nach einer Seite hin offen ist, wobei der Schlüsselrücken eines eingeschobenen Schlüssels in die Drehebene der Zylinderkernbohrung 11 fällt. Sowohl die Zentriersenke 6 als auch die Zentriernut 8 können ebenfalls außermittig angeordnet sein, je nach Lage der Schlüsselspitze gegenüber dem Querschnittsprofil des Schlüsselkanals. Für Schlüssel- und Schlosssysteme, bei denen der Schlüssel 2 Schlüsselspitzen aufweist, kann die Zentriernut so angeordnet werden, dass sie in Verbindung mit zwei Zentriersenken 6 je eine der Schlüsselspitzen aufnimmt und den Schlüssel in die richtige Stellung führt.

## Patentansprüche

1. Schließzylinder mit einem Zylinderkern, an dessen Frontfläche im Eintrittsbereich des Schlüsselkanals eine Zentriersenke für die Zentrierung der Schlüsselspitze vorgesehen ist, **dadurch gekennzeichnet, dass** zusätzlich zur Zentriersenke (6) am Eintrittsbereich eine Zentriernut (8) vorgesehen ist, die in der Längsmittelebene (9) des Schlüsselkanals (5) liegt, die eine Breite aufweist, die zumindest der Breite des Schlüsselkanals entspricht und deren maximale Tiefe (H) die Tiefe (T) der Zentriersenke übersteigt.

2. Schließzylinder nach Anspruch 1, **dadurch gekennzeichnet, dass** die Zentriersenke (6) einen kreisbogenförmigen Nutengrund (7) hat und der Nutengrund (7) an beiden Enden in die Frontfläche (2) mündet.

3. Schließzylinder nach einem der Ansprüche 1 oder 2, **dadurch gekennzeichnet, dass** das Längsrippenprofil des Schlüsselkanals (5) innerhalb der Breite der Zentriernut (8) liegt.

4. Schließzylinder nach einem der Ansprüche 1 bis 3, **dadurch gekennzeichnet, dass** die Zentriernut (8) und die Zentriersenke (6) in der Frontfläche (2) mittig angeordnet sind und die Länge der Zentriernut (8) größer ist als die Erstreckung der Zentriersenke (6) in Richtung der Zentriernut (8).

5. Schließzylinder nach Anspruch 4, wobei die Zentriersenke (6) und gegebenenfalls auch die Zentriernut (8) außermittig angeordnet sind.

## Claims

1. A lock cylinder having a cylinder core, provided on whose front surface in the entry region of the key channel there is a centering sink for centering the key tip, **characterised in that** provided in addition to the centering sink (6) at the entry region there is a centering groove (8) which lies in the longitudinal central plane (9) of the key channel (5), which is of a width that corresponds to at least the width of the key channel and whose maximum depth (H) exceeds the depth (T) of the centering sink.

2. A lock cylinder according to claim 1, **characterised in that** the centering sink (6) has a circular-arc-shaped groove base (7), and the groove base (7) runs into the front surface (2) at both ends.

3. A lock cylinder according to one of claims 1 or 2, **characterised in that** the longitudinal ribbed profile of the key channel (5) lies within the width of the centering groove (8).

4. A lock cylinder according to one of claims 1 to 3, **characterised in that** the centering groove (8) and the centering sink (6) are arranged centrally in the front surface (2), and the length of the centering groove (8) is greater than the extent of the centering sink (6) in the direction of the centering groove (8).

5. A lock cylinder according to claim 4, wherein the centering sink (6) and, if applicable, also the centering groove (8) are arranged eccentrically.

## Revendications

1. Cylindre de serrure avec un noyau de cylindre à la face frontale duquel, dans la zone d'entrée du canal de clé, est prévu un évidement de centrage pour centrer la pointe de la clé, **caractérisé en ce qu'**il est prévu en plus de l'évidement de centrage (6) à la zone d'entrée une rainure de centrage (8), qui se situe dans le plan médian longitudinal (9) du canal de clé (5), qui présente une largeur qui correspond au moins à la largeur du canal de clé, et dont la profondeur maximale (H) dépasse la profondeur (T) de l'évidement de centrage.

2. Cylindre de serrure selon la revendication 1, **caractérisé en ce que** l'évidement de centrage (6) possède un fond de rainure (7) en forme d'arc de cercle, et **en ce que** le fond de rainure (7) débouche à ses deux extrémités dans la face frontale (2).

3. Cylindre de serrure, selon l'une des revendications 1 ou 2, **caractérisé en ce que** le profil de nervure longitudinal du canal de clé (5) se situe à l'intérieur de la largeur de la rainure de centrage (8).

4. Cylindre de serrure selon l'une des revendications 1 à 3, **caractérisé en ce que** la rainure de centrage (8) et l'évidement de centrage (6) dans la face frontale (2) sont disposés au milieu, et que la longueur de la rainure de centrage (8) est plus grande que l'extension de l'évidement de centrage (6) dans la direction de la rainure de centrage (8).

5. Cylindre de serrure selon la revendication 4, où l'évidement de centrage (6) et le cas échéant aussi la rainure de centrage (8) sont disposés d'une manière excentrée.
